# EUROPÄISCHE PATENTSCHRIFT

(11) **EP 0 463 405 B1**
(45) Veröffentlichungstag und Bekanntmachung des Hinweises auf die Patenterteilung: **29.12.1993**
(21) Anmeldenummer: 91109073.6
(22) Anmeldetag: 04.06.1991
(51) Int. Cl.: E06B 3/96, E06B 3/26

(54) **Hohlkammerprofilverbindung**
Connection for hollow profile members
Assemblage de profilés creux

(30) Priorität: 28.06.1990 DE 4020559
(43) Veröffentlichungstag der Anmeldung: 02.01.1992
(73) Patentinhaber: THYSSEN POLYMER GMBH, 81601 München (DE)
(72) Erfinder: Pielmeier, Günther, W-8443 Bogen (DE)

(56) Entgegenhaltungen:
- EP-A- 0 312 646
- DE-A- 2 840 656
- DE-A- 3 231 876
- GB-A- 1 271 314
- US-A- 3 028 938
- US-A- 4 702 055

## Beschreibung

Hohlkammerprofilverbindung mit einem in eine Aufnahmekammer desselben eingesetzten Stahlprofil als Armierungselement zur Versteifung des Hohlkammerprofiles und der Verbindung mit einem oder mehreren weiteren Profilen, beispielsweise Kämpferprofil mit Rahmenprofilen.

Kunststoffrahmen, z.B. Fenster- und Türrahmen etc., werden meist aus Hohlkammerprofilen hergestellt, wobei in eine dieser Kammern Metallprofile, z.B. Aluminiumprofile, Stahlblechprofile usw., zum Zwecke der Versteifung der meist sehr langen Hohlprofile eingesetzt sind.

Zur Verbindung solcher Kunststoffhohlprofile, beispielsweise eines Rahmenprofiles mit einem Kämpferprofil, sind im Inneren der zu verbindenden Profile Klammern in die Armierung eingesetzt und verschraubt. Werden Aluminiumprofile eingesetzt, ist ein Toleranzausgleich der Hohlkammern des Kunststoffprofiles nicht möglich. Bei stranggepressten Aluminiumprofilen ist üblicherweise ein Schraubkanal vorgesehen, der wiederum bei Stahlblechprofilen, die bedeutend billiger herzustellen sind, nicht ohne weiteres möglich ist. Hinzu kommt, daß die bei Stahlblechprofilen notwendigen Schraubklammern einen zusätzlichen Arbeitsgang bedeuten und daher zeitaufwendig und teuer sind.

Mit der EP-A-0312646 ist ein Mittelträger für Fensterrahmen bekannt geworden, der eine Armierung aus zwei U-förmigen, lose spiegelbildlich zueinander in die Hohlkammer eingeschobenen Profilhälften aus Stahlblech mit je zwei rechteckigen Sicken, die mit dem Basisschenkel aneinandergelegt und an der Innenwand der Hohlkammer abgestützt, gemeinsam zwei Schraukbkanäle bilden.

Ein solcher aus zwei lose in die Hohlkammer eingesetzten Profilhälften bestehender Profileinsatz weist jedoch mehrere Nachteile auf. So werden z.B. die Schraubkanäle für die Kämpferschrauben erst dann gebildet, wenn die beiden Profilhälften exakt aneinanderliegen, d.h. die Sicken in den Profilhälften müssen zusammen je eine obere und eine untere quadratische Aussparung (Schraubkanal) bilden, in die dann Schrauben eingedreht werden können. Hat das Hohlkammerprofil jedoch auch nur geringe Höhentoleranzen, liegen sich die Sicken nicht genau gegenüber und ein Schraubkanal bildet sich nicht. Bei Quertoleranzen des Hohlkammerprofiles verkanten sich die beiden Profilhälften und ein Eindrehen der Schrauben ist ebenfalls nicht möglich. Ein weiterer Nachteil ist darin zu sehen, daß sich die Profilhälften mit ihrem Kopf- und Fupfalz an der Innenwand des Hohlkammerprofiles abstützen müssen, um überhaupt funktionsfähig zu sein. Nach Eindrehen der Schrauben verpressen sich diese Falze in das Kunststoffmaterial, was zu Kaltfluß des Kunststoffes und ggfl. zum Lockern der Schrauben führt. Die Montage der Profilhälften gestaltet sich darüberhinaus umständlich und zeitaufwendig.

Hier setzt die Erfindung ein. Die Erfindung, wie sie in den Ansprüchen beschrieben ist, löst die Aufgabe, eine Verbindung für Hohlkammerprofile mittels eines Armierungsprofiles aus Stahlblech zu schaffen, die die Nachteile der bekannten Hohlkammerprofile mit Sicherheit vermeidet, die einfach und wirtschaftlich herzustellen und zu montieren ist und Toleranzen der Aufnahmekammer des Profiles ausgleichen kann.

Die mit der Erfindung erzielten Vorteile liegen insbesondere darin, daß durch den in einem gefalteten Stahlblech vorgesehenen Schraubkanal eine sichere und feste Verbindung herstellbar ist, Toleranzen des Profiles und der einteilig ausgebildeten Armierung durch einen vorgesehenen Formspalt, zwischen den Schenkeln des Armierungprofiles, ausgeglichen werden. Ferner darin, daß die in den in dem Armierungsprofil bei dessen Herstellung bereits eingeformten Schraubkanal eingedrehte Kämpferschraube sich durch die eigene Spannkraft der beiden Schenkel hält und nur eine Kämpferschraube auf jeder Seite des Armierungsprofiles erforderlich ist, hinzu kommt die Temperaturempfindlichkeit der Verbindung, sowie die universelle Einsetzbarkeit und wirtschaftliche Herstellbarkeit des Armierungsprofiles aus gefaltetem Stahlblech. Das Armierungsprofil weist außerdem eine hohe Formstabilität auf und stützt sich nicht an den Wänden der Aufnahmekammer ab bzw. verpreßt sich nicht in das Kunststoffmaterial der Innenwand der Hohlkammer. Ein weiterer Vorteil ist die wirtschaftliche Herstellbarkeit und Montage des mit der Erfindung vorgeschlagenen Armierungsprofiles für die Verbindung von Hohlkammerprofilen.

Die Erfindung ist nachstehend anhand eines in den Abbildungen dargestellten Ausführungsbeispieles näher erläutert.

Es zeigt:
- Fig. 1: einen Schnitt durch ein Hohlkammerprofil und
- Fig. 2: eine perspektivische Darstellung der Verbindung zweier Hohlkammerprofile,
- Fig. 3: eine gesonderte Darstellung des Armierungsprofiles,
- Fig. 4: eine Ausführungsvariante der Fig. 1

Die Fig. 1 zeigt ein Hohlkammerprofil 1 mit seiner Aufnahmekammer 2. In diese Aufnahmekammer 2 ist ein einseitig (oben) offenes Armierungsprofil 3 durch ein Metall-Walzblech-Profil, vorzugsw. aus Stahlblech, eingeführt, das die Aufnahmekammer 2 in ihrer Höhe und an den beiden Enden, d.h. oben und unten, durch der Breite an diesen Stellen entsprechenden Abwinklungen ausfüllt. Die beiden parallel verlaufenden Schenkel des Armierungsprofiles 3 bilden, beispielsw. in ihrer Mitte, einen Schraubkanal 3a, während unterhalb des Schraubkanales 3a die Schenkel des Armierungprofiles 3 aufeinanderliegen, bilden sie oberhalb des Schraubkanales einen oben offenen Formspalt 3b, zum Ausgleich von Toleranzen des Hohlkammerprofiles und des Armierungprofiles.

Die Fig. 2 zeigt die Verbindung zweier Hohlkammerprofile, beispielsw. eines Fensters. Das Kämpferprofil 1 oder dgl. ist mit dem Rahmenprofil 4, in das ebenfalls eine Armierung 5 eingeführt ist, mittels der Schraube 6 fest verbunden. Die Schraube 6 durchdringt dabei einerseits das Armierungsprofil 5 des Rahmenprofiles 4 und ist in den Schraubkanal 3a des Armierungsprofiles 3 im Kämpferprofil 1 oder dgl. eingeschraubt.

Die Fig. 3 verdeutlicht das Armierungsprofil 3 gemäß der Fig. 1 mit dem bereits bei dessen Herstellung eingeformten Schraubkanal 3a mit nach innen ragenden Radien definierter Abmessung und Lage gegenüber dem Schraubkanal des Rahmenprofiles. Der Schraubkanal 3a geht nach oben in einen Formspalt 3b definierter Breite über.

In Fig. 4 ist eine Ausführungsvariante der Fig. 1 bzw. des Armierungsprofiles gem. Fig.3 dargestellt, dessen Kopf- und Fußfalze 3c, den Hohlkammerabmessungen entsprechend, breiter ausgebildet sein können, wobei der Schraubkanal 3a und der Formspalt 3b den Gegebenheiten anpassbar sind.

Für die Wirksamkeit der mit der Erfindung vorgeschlagenen Hohlkammerprofilverbindung ist es unerheblich, ob der Schraubkanal 3a in dem Armierungsprofil 3 in der Mitte der beiden Schenkel des Armierungsprofiles vorgesehen oder nach oben oder unten vesetzt ist. Die Abwinklungen oben oder unten an dem Armierungsprofil können, wie in der Zeichnung dargestellt, kurz oder, je nach Hohlkammergeometrie, auch entsprechend länger ausgebildet seine. Selbstverständlich ist die Erfindung nicht, wie in den Zeichnungen dargestellt, auf Fensterprofile beschränkt , sondern überall dort mit Vorteil einzusetzen, wo Hohlkammerprofile miteinander zu verbinden sind.

## Patentansprüche

1. Hohlkammerprofilverbindung mit einem in eine Aufnahmekammer (2) desselben eingesetzten Stahlprofil als Armierungselement (3) zur Versteifung des Hohlkammerprofiles (4) und der Verbindung mit einem oder mehreren weiteren Profilen, beispielsweise Kämpferprofil (1) mit Rahmenprofilen, **dadurch gekennzeichnet, daß** das Armierungselement (3) als einstückiges Stahlprofil ausgebildet ist, bestehend aus einem unteren Abschnitt mit zwei aneinanderliegenden parallelen Schenkeln, einem aus diesen beiden Schenkeln gebildeten, etwa eine quadratische Form aufweisenden Schraubkanal (3a) mit nach innen ragenden Radien, für die Aufnahme je einer Kämpferschraube (6) an beiden Enden und einem oberen Abschnitt mit zwei, etwa mittig in geringem Abstand voneinander aus dem Schraubkanal (3a) nach oben abgehenden Schenkeln, zwischen denen ein schmaler Spalt definierter Breite (3b) vorhanden ist.

2. Hohlkammerprofilverbindung nach Anspruch 1 **dadurch** **gekennzeichent, daß** das Armierungsprofil (3) die Aufnahmekammer (2) in ihrer Höhe ausfüllt und an beiden Enden Abwinklungen (3c) besitzt.

3. Hohlkammerprofilverbindung nach Anspruch 1 und 2 **dadurch gekennzeichnet,** daß zwei mit Armierungsprofilen (3 und 5) aus Stahlbech versehene Kusntstoffhohlkammerprofile (1 und 4) mittels einer Schraube (6), die die Armierung (5) des Hohlkammerprofoiles (4) durchdringt und in den Schraubkanal (3a) des Armierungsprofiles (3) eingeschraubt ist, verbunden sind.

## Claims

1. Connection of hollow chamber profiles with a steel profile inserted into a retaining chamber (2) of said hollow chamber profiles as a reinforcement element (3) to reinforce said hollow chamber profile (4) and said connection with one or several profiles, such as, a crossbar profile (1) with frame profiles, **characterized in that** said reinforcement element (3) is embodied as an integral steel profile, comprising a lower section with two parallel legs adjacent to one another, a screw channel (3a) formed by both of said legs and having a square form with radii projecting to the inside to take up one each crossbar screw (6) on either end, and an upper section with two legs developing at about the middle upwards from said screw channel (3a) at a small spacing from one another, with a narrow gap of a defined width (3b) formed between them.

2. Connection of hollow chamber profiles according to claim 1, **characterized in that** said reinforcement profile (3) fills said retaining chamber (2) to its height and having bends (3c) on either end.

3. Connection of hollow chamber profiles according to claims 1 and 2, **characterized in that** two plastic hollow chamber profiles (1 and 4) provided with reinforcement profiles (3 and 5) of sheet steel are connected by means of a screw (6) which penetrates said reinforcement (5) of said hollow chamber profile (4) and is screwed into said screw channel (3a) of said reinforcement profile (3).

## Revendications

1. Raccordement de profilés à chambre creuse ayant un profilé en acier inséré dans une chambre de logement (2) dudit racordement, ledit profilé servant d'élément d'armature (3) pour renforcer le profilé à chambre creuse (4) et le raccordement avec un ou plusieurs profilés, par exemple un profilé à meneau (1) avec des profilés de châssis, **caractérisé en ce que** l'élément d'armature (3) est agencé comme un profilé en acier indivisé, comprenant une section inférieure avec deux branches parallèles faisant contact entre eux, un canal à vis (3a) d'une forme légèrement carrée, formé par lesdites deux branches et dont les rayons font saillie vers l'intérieur, ledit canal servant à recevoir une vis à meneau (6) à chacune de ses extrémités, et une section supérieure avec deux branches sortant vers le haut en partant du canal à vis (3a) environ au milieu et peu écartées l'une de l'autre, un interstice étroit d'une largeur définie (3b) étant présent entre lesdites deux branches.

2. Raccordement de profilés à chambre creuse suivant la revendication 1, **caractérisé en ce que** le profilé d'armature (3) remplit la chambre de logement (2) dans sa hauteur et est pourvu de pliages (3c) à ses deux extrémités.

3. Raccordement de profilés à chambre creuse suivant la revendication 1 et 2, **caractérisé en ce que** deux profilés à chambre creuse en matière plastique (1 et 4) pourvus de profilés d'armature (3 et 5) en tôle d'acier sont raccordés au moyen d'une vis (6) qui pénètre dans l'armature (5) du profilé à chambre creuse (4) et est vissée dans le canal à vis (3a) du profilé d'armature (3).
